# FASCICULE DE BREVET EUROPEEN

(11) **EP 1 956 223 B1**
(45) Date de publication et mention de la délivrance du brevet: **12.08.2009**
(21) Numéro de dépôt: 08150396.3
(22) Date de dépôt: 18.01.2008
(51) Int. Cl.: F02F 7/00

(54) **Bloc de moteur a combustion interne amortissant les vibrations**
Verbrennungsmotorblock mit Schwingungsdämpfung
Vibration-absorbing internal combustion engine block

(30) Priorité: 25.01.2007 FR 0752877
(43) Date de publication de la demande: 13.08.2008
(73) Titulaire: PEUGEOT CITROËN AUTOMOBILES S.A., 78140 Vélizy Villacoublay (FR)
(72) Inventeur: Eickhoff, Jean-Marc, 75012 Paris (FR); Gavric, Léon, 75018 Paris (FR)

(56) Documents cités:
- DE-A1- 3 418 717
- JP-A- 57 070 937
- JP-A- 2001 221 025
- US-A- 5 357 922
- US-A- 5 388 556
- US-A- 5 404 847

## Description

L'invention a pour objet un ensemble d'un bloc de moteur à combustion interne comprenant un carter cylindre disposé au dessus d'un carter d'huile et une plaque interposée entre le carter cylindre et le carter d'huile.

La réduction du bruit des moteurs restant une problématique constante, il demeure nécessaire de contrer les vibrations qui sont généralement source de bruit. Il est ainsi connu que, sur certaines architectures du groupe motopropulseur notamment celles comprenant un carter cylindre à jupes, les parois verticales du carter cylindre vibrent en s'éloignant et en se rapprochant l'une de l'autre sous l'excitation de l'attelage mobile constitué par l'ensemble pistons, bielles et vilebrequin. Les vibrations des parois verticales du carter cylindre provoquent alors un rayonnement acoustique gênant, qui se propage à d'autres tôles du groupe motopropulseur, notamment au carter d'huile.

Afin de contrer la problématique des vibrations, plusieurs solutions ont déjà été envisagées. Par exemple, la demande JP07317600 proposent d'intercaler entre le carter cylindre et le carter d'huile une tôle destinée à amortir les vibrations. Toutefois, il s'agit principalement d'amortir les vibrations issues des chocs entre la partie basse du carter cylindre et la partie haute du carter d'huile et de filtrer la transmission des vibrations du carter cylindre au carter d'huile.

Toutefois, la solution proposée dans la demande JP07317600 ne permet pas d'amortir les vibrations des parois verticales du carter cylindre qui s'éloignent et se rapprochent l'une de l'autre sous l'excitation de l'attelage mobile.

C'est pourquoi, notre invention a pour but de proposer une solution pour amortir ce type de vibrations, tout en amortissant les vibrations issues des chocs entre la partie basse du carter cylindre et la partie haute du carter d'huile.

Plus précisément, l'invention a pour objet un ensemble d'un bloc de moteur à combustion interne comprenant un carter cylindre disposé au dessus d'un carter d'huile et une plaque interposée entre ledit carter cylindre et ledit carter d'huile et fixée en sa périphérie au carter cylindre et au carter d'huile, caractérisé en ce que la plaque est un sandwich constitué d'une âme centrale disposée entre une tôle inférieure et une tôle supérieure, la raideur de l'âme centrale étant au moins 50 fois inférieure aux raideurs des tôles et les tôles comportant chacune une zone permettant un débattement suivant un axe parallèle à la largeur de la plaque.

Selon certaines caractéristiques, la zone permettant un débattement comprend une fente découpée suivant l'axe longitudinal des tôles.

Selon d'autres caractéristiques, la zone permettant un débattement comprend un galbe longitudinal réalisé de manière identique dans chacune des tôles.

Selon d'autres caractéristiques, la plaque comporte des ouvertures délimitant des tirants.

Selon d'autres caractéristiques, la plaque comporte des systèmes masse/ressort fixés sur les tirants.

Selon d'autres caractéristiques, l'âme centrale est en élastomère.

Selon d'autres caractéristiques, les tôles sont en aluminium.

Selon d'autres caractéristiques, les tôles sont en acier.

D'autres particularités et avantages apparaîtront à la lecture de la description ci-après effectuée, à titre indicatif et nullement limitatif, en référence aux figures dans lesquelles :
- La figure 1 représente une vue d'ensemble de la plaque montée dans le bloc moteur,
- La figure 2 est une vue en coupe de la tôle sandwich,
- Les figures 3 est une vue de dessus d'un élément constituant la tôle inférieure de la plaque selon un premier mode de réalisation,
- La figure 4 est une vue de dessus d'un élément constituant la tôle supérieure de la plaque selon le premier mode de réalisation,
- La figure 5 est une vue de dessus de la plaque selon un second mode de réalisation,
- La figure 6 est une vue de dessus de la plaque selon un perfectionnement du second mode de réalisation.

La figure 1 représente une plaque 1 conforme à notre invention et destinée à être insérée entre le carter cylindre 2 et le carter d'huile 3. Tel que représenté sur la figure 3, la tôle 1 comporte des passages 8 aptes à accueillir les fixations permettant d'assembler conjointement le carter cylindre 2, le carter d'huile 3 et la plaque 1. Les mêmes numérotations ont été utilisées pour des parties qui se retrouvent inchangées pour les différentes variantes de réalisation de l'invention.

Tel que représenté sur la figure 2, la plaque 1 est découpée dans un matériau sandwich composé de deux tôles 1a et 1b enserrant une âme centrale 1c. La tôle 1a est dite inférieure en ce sens qu'elle est en contact avec le carter d'huile 3 et la tôle 1 b est dite supérieure en ce sens qu'elle est en contact avec le carter cylindre 2. Afin de permettre la rotation de l'ensemble bielles / vilebrequin, des ouvertures 6 ont été réalisées dans la plaque 1 délimitant ainsi des tirants 5. Avantageusement, les tôles 1a, 1 b sont en matériau métallique de manière à ce que les tôles 1a, 1b admettent respectivement une raideur Ka, Kb au moins égal sinon supérieure à la raideur du carter cylindre 2, de manière à limiter la déformée des modes vibratoires du carter cylindre 2. Ainsi, il est avantageux d'utiliser des tôles 1a et 1b en acier ou en aluminium.

Pour que l'âme centrale 1c soit apte à travailler en cisaillement avec les tôles 1a, 1b, il est aussi nécessaire d'employer un matériau qui admettre une raideur Kc au moins 50 fois inférieure aux raideurs respectives Ka, Kb des tôles 1a, 1b. Pour ce faire, il avantageux d'utiliser des matériaux du type viscoélastique connu également pour leurs bons coefficients d'amortissement. On peut par exemple utiliser un élastomère.

Conformément à un premier mode de réalisation décrit sur les figures 3 et 4, les tôles inférieure 1a et supérieure 1b comportent chacune une fente 4 de telle sorte que lesdites fentes soient disposées de part et d'autre des tirants 5.

Ainsi, lorsque sous l'excitation de l'attelage mobile constitué par l'ensemble pistons, bielles et vilebrequin, les parois verticales du carter cylindre vibrent en s'éloignant et en se rapprochant l'une de l'autre, la plaque 1 est soumise à des contraintes σ de traction / compression. Les fentes 4 des tôles 1a et 1b constituent chacune un jeu qui permet de diminuer la raideur desdites tôles. Ainsi, la plaque 1 peut s'étirer et de se comprimer sous l'effet des contraintes σ. De ce fait, l'âme 1c travaille en cisaillement par rapport aux tôles 1a et 1b et amortit ainsi certains modes vibratoires. L'épaisseur des tôles 1a, 1b, et de l'âme 1c est un paramètre important puisqu'il conditionne la raideur des tôles 1a, 1b et la souplesse de l'âme 1c. En définitive, l'épaisseur des tôles 1a, 1b et de l'âme 1c est définie en fonction des modes vibratoires qu'il faut amortir.

A titre d'exemple, en utilisant indifféremment de l'acier ou de l'aluminium pour réaliser les tôles inférieure 1a et supérieure 1b avec une épaisseur de l'ordre de 0.5 mm et en interposant une âme en élastomère d'épaisseur de l'ordre de 0.2 mm, on obtient un gain acoustique de l'ordre de 60 %. De manière plus générale, l'épaisseur des tôles 1a et 1b est comprise entre 0.4 et 1 mm et l'épaisseur de l'âme 1c est comprise entre 0.2 et 0.6 mm.

Selon un second mode de réalisation décrit sur la figure 5, la plaque 1 ne comporte pas de fente 4 mais admet une forme galbée.

Ainsi, lorsque sous l'excitation de l'attelage mobile constitué par l'ensemble pistons, bielles et vilebrequin, les parois verticales du carter cylindre vibrent en s'éloignant et en se rapprochant l'une de l'autre, les tôles galbées 1a et 1b travaillent en traction / compression. En effet, la plaque 1 étant fixée solidairement aux carters 2 et 3, le débattement est rendu possible grâce à la zone 4 galbée. De par son élasticité, l'âme 1c travaille en cisaillement par rapport aux tôles 1a et 1b et amortit ainsi certains modes vibratoires. L'épaisseur des tôles 1a, 1b, et de l'âme 1c est un paramètre important puisqu'il conditionne la raideur des tôles 1a, 1b et l'élasticité de l'âme 1c. En définitive, l'épaisseur des tôles 1a, 1b et de l'âme 1c est définie en fonction des modes vibratoires qu'il faut amortir.

La figure 6 décrit un perfectionnement du second mode de réalisation. Plus précisément, on a constaté que les tôles sandwich conformes au second mode de réalisation admettent généralement une raideur inférieure à la raideur des tôles conformes au premier mode de réalisation. Ainsi, même si l'âme 1c en matériau viscoélastique permet un bon amortissement des modes vibratoires en général, le contrôle de la déformée desdits modes, bien que déjà très correct, peut être amélioré. Il est alors possible d'optimiser le contrôle de la déformée des modes de vibration qu'il faut amortir en fixant des systèmes masse/ressort 7 sur les tirants 5. Ces systèmes masse/ressort 7 vont alors agir comme des batteurs, et atténuer les déformées des modes de vibration qu'il faut amortir.

## Revendications

1. Ensemble d'un bloc de moteur à combustion interne comprenant un carter cylindre (2) disposé au dessus d'un carter d'huile (3) et une plaque (1) interposée entre le carter cylindre (2) et le carter d'huile (3) et fixée en sa périphérie au carter cylindre (2) et au carter d'huile (3), **caractérisé en ce que** la plaque (1) est un sandwich constitué d'une âme centrale (1c) disposée entre une tôle inférieure (1a) et une tôle supérieure (1 b), la raideur Kc de l'âme centrale (1c) étant au moins 50 fois inférieure aux raideurs respectives Ka, Kb des tôles (1a, 1b) et les tôles (1a, 1b) comportant chacune une zone (4) permettant un débattement suivant un axe parallèle à la largeur de la plaque (1).

2. Ensemble d'un bloc de moteur selon la revendication 1, **caractérisé en ce que** la zone (4) comprend une fente découpée suivant l'axe longitudinal de la tôle (1a ; 1 b).

3. Ensemble d'un bloc de moteur selon l'une quelconques des revendications 1 ou 2, **caractérisé en ce que** la zone (4) comprend un galbe réalisé suivant l'axe longitudinal de la tôle (1a; 1b), le galbe réalisé dans la tôle (1a) étant identique au galbe réalisé dans la tôle (1 b).

4. Ensemble d'un bloc de moteur selon l'une quelconques des revendications précédentes, **caractérisé en ce que** la plaque (1) comporte des ouvertures (6) délimitant des tirants (5).

5. Ensemble d'un bloc de moteur selon la revendication 3 ou 4, **caractérisé en ce que** la plaque (1) comporte des systèmes masse/ressort (7) fixés sur les tirants (5).

6. Ensemble d'un bloc de moteur selon l'une quelconques des revendications précédentes, **caractérisé en ce que** l'âme centrale (1 c) est en élastomère.

7. Ensemble d'un bloc de moteur selon l'une quelconques des revendications précédentes, **caractérisé en ce que** les tôles (1 a, 1b) sont en aluminium.

8. Ensemble d'un bloc de moteur selon l'une quelconques des revendications 1 à 6, **caractérisé en ce que** les tôles (1a, 1 b) sont en acier.

## Claims

1. Internal combustion engine block assembly comprising a cylinder block (2) positioned above a sump (3) and gasket (1) interposed between the cylinder block (2) of the sump (3) and attached at its periphery to the cylinder block (2) and to the sump (3),
**characterized in that** the gasket (1) is a sandwich consisting of a central core (1c) positioned between a lower sheet (1a) and an upper sheet (1b), the stiffness Kc of the central core (1c) being at least 50 times lower than the respective stiffness Ka, Kb of the sheets (la, 1b), and the sheets (la, 1b) each comprising a zone (4) that allows deflection along an axis parallel to the width of the gasket (1).

2. Engine block assembly according to Claim 1,
**characterized in that** the zone (4) comprises a slit cut along the longitudinal axis of the sheet (la; 1b).

3. Engine block assembly according to either one of Claims 1 and 2, **characterized in that** the zone (4) has a curvature created along the longitudinal axis of the sheet (la; 1b), the curvature created in the sheet (1a) being identical to the curvature created in the sheet (1b).

4. Engine block assembly according to any one of the preceding claims, **characterized in that** the gasket (1) has openings (6) delimiting ties (5).

5. Engine block assembly according to Claim 3 or 4, **characterized in that** the gasket (1) comprises mass/spring systems (7) fixed the ties (5).

6. Engine block assembly according to any one of the preceding claims, **characterized in that** the central core (1c) is made of elastomer.

7. Engine block assembly according to any one of the preceding claims, **characterized in that** sheets (la, 1b) are made of aluminium.

8. Engine block assembly according to any one of Claims 1 to 6, **characterized in that** the sheets (la, 1b) are made of steel.

## Patentansprüche

1. Verbrennungsmotorblockanordnung mit einem Zylindergehäuse (2), das über einer Ölwanne (3) angeordnet ist, und einer Platte (1), die zwischen dem Zylindergehäuse (2) und der Ölwanne (3) liegt und an ihrem Umfang am Zylindergehäuse (2) und an der Ölwanne (3) befestigt ist, **dadurch gekennzeichnet, dass** die Platte (1) eine Mehrschichtstruktur aus einem mittleren Kern (1c) ist, der zwischen einem unteren Blech (1a) und einem oberen Blech (1b) angeordnet ist, wobei die Steifheit Kc des mittleren Kerns (1c) mindestens 50-mal geringer als die jeweilige Steifheit Ka, Kb der Bleche (la, 1b) ist und wobei die Bleche (la, 1b) jeweils einen Bereich (4) umfassen, der eine Einfederung nach einer parallel zur Breite der Platte (1) verlaufenden Achse gestattet.

2. Motorblockanordnung nach Anspruch 1, **dadurch gekennzeichnet, dass** der Bereich (4) einen nach der Längsachse des Blechs (la; 1b) geschnittenen Schlitz umfasst.

3. Motorblockanordnung nach Anspruch 1 oder 2, **dadurch gekennzeichnet, dass** der Bereich (4) eine nach der Längsachse des Blechs (la; 1b) ausgeführte Rundung umfasst, wobei die am Blech (1a) ausgeführte Rundung mit der am Blech (1b) ausgeführten Rundung identisch ist.

4. Motorblockanordnung nach einem der vorhergehenden Ansprüche, **dadurch gekennzeichnet, dass** die Platte (1) Zugglieder (5) begrenzende Öffnungen (6) umfasst.

5. Motorblockanordnung nach Anspruch 3 oder 4, **dadurch gekennzeichnet, dass** die Platte (1) an den Zuggliedern (5) befestigte Masse-/Federsysteme (7) umfasst.

6. Motorblockanordnung nach einem der vorhergehenden Ansprüche, **dadurch gekennzeichnet, dass** der mittlere Kern (1c) aus Elastomer ist.

7. Motorblockanordnung nach einem der vorhergehenden Ansprüche, **dadurch gekennzeichnet, dass** die Bleche (la, 1b) aus Aluminium sind.

8. Motorblockanordnung nach einem der Ansprüche 1 bis 6, **dadurch gekennzeichnet, dass** die Bleche (la, 1b) aus Stahl sind.
